# EUROPÄISCHE PATENTANMELDUNG

(11) **EP 0 848 393 A1**
(43) Veröffentlichungstag der Anmeldung: **17.06.1998**
(21) Anmeldenummer: 97810875.1
(22) Anmeldetag: 18.11.1997
(51) Int. Cl.: H01F 27/34, H01F 27/28

(54) **Statische elektrische Vorrichtung**

(30) Priorität: 04.12.1996 DE 19650261
(71) Anmelder: Asea Brown Boveri AG, 5401 Baden (CH)
(72) Erfinder: Ravot, Jean-François, 01170 Chevry (FR)
(74) Vertreter: Weibel, Beat

(57) **Zusammenfassung**

Bei einem Transformator, umfassend einen Eisenkern (1), eine Unterspannungswicklung (2) und eine Oberspannungswicklung (15), die beide koaxial auf dem Eisenkern (1) angeordnet sind, weisen die stirnseitigen Randbereichen (3) der Wicklungen (2, 15) je drei Scheiben oder Scheibenwicklungen (8, 13, 14) auf, welche Scheiben oder Scheibenwicklungen (8, 13, 14) jeweils zum Eisenjoch 18 hin eine in Stufen kleinere radiale Wicklungsbreite (12) aufweisen als die Wicklungen (2, 15) selbst. Diese Massnahme homogenisiert die betrieblich auftretenden elektrostatischen Felder, sodass eine Reduktion des Innenradius (4) der zum Eisenkern (1) hin orientierten Unterspannungswicklung (2) und eine Verkleinerung des Isolationsabstandes (17) zwischen der Unterspannungswicklung (2) und der Oberspannungswicklung (15) ermöglicht wird. In der Folge dieser Reduktionen können erhebliche Verkleinerungen der geometrischen Abmessungen und Einsparungen hinsichtlich aller verwendeten Baumaterialien verzeichnet werden. Schutzringe oder Schirmring oder Leiteinlage finden keine Anwendung mehr zur elektrostatischen Feldsteuerung.

## Beschreibung

### TECHNISCHES GEBIET

Die Erfindung betrifft eine statische elektrische Vorrichtung, insbesondere Transformator, wie sie im Oberbegriff des ersten Anspruchs beschrieben ist.

Ein Transformator mit diesen Merkmalen ist beispielsweise aus der DE-43 33 185 C2 bekannt.

### STAND DER TECHNIK

Das elektrostatische Randfeld von Wicklungen in statischen elektrischen Vorrichtungen, wie beispielsweise Transformatoren, ist im allgemeinen durch einen dreidimensionalen (zylindrische Spirale) und durch das ortsveränderliche Potential der Wicklungsoberfläche gekennzeichnet. Damit die Isolationsabstände zwischen einer Wicklung und geerdeten Bauteilen, wie beispielsweise ein Eisenkern oder Eisenjoch, sowie zwischen benachbarten Wicklungen zu minimieren sind, ist eine Homogenisierung des elektrostatischen Randfeldes oder eine Senkung der Kantenfeldstärke erforderlich. Es hat daher nicht an Vorschlägen gefehlt, Massnahmen zur gezielten Beeinflussung des Randfeldes bereit zu stellen. Die Senkung der Kantenfeldstärke einer Wicklungsanordnung wurde bisher unter anderem dadurch erreicht, dass die Wicklungskanten abgerundet wurden. Dafür wurden spezielle Profile für die Randleiter verwendet, die demzufolge entsprechend kostenintensiv und damit unwirtschaftlich waren.

Bei einer weiteren Ausführung wurden vorgeschobene Elektroden am Kantenverlauf der Wicklung angeordnet, wobei diese Elektroden als sogenannte Schutz- oder Schirmringe ausgebildet wurden, die mit einem Wicklungseingang auf gleichem Potential lagen. Eine Anwendung derartiger Schutz- oder Schirmringe ist aus der DE 32 43 595 C2 bekannt. Aus der GB 1 041 420 ist es bekannt, elektrostatische Schirme zwischen benachbarten Wicklungen anzuordnen. Der Einsatz derartiger Schutz- oder Schirmringe ist infolge des Materialaufwandes und hinsichtlich der Montage ebenfalls kostenintensiv.

Desweiteren schlägt die DE 43 33 185 C2 zur Steuerung, bzw. Homogenisierung des elektrostatischen Randfeldes Leiteinlagen zwischen benachbarten Wicklungen und zwischen geerdeten Bauteilen und einer Wicklung im Bereich der stirnseitigen Wicklungsrändern vor. Auch hier werden geringere Isolationsabstände in einem Transformator durch den Einsatz kostenintensiver und damit unwirtschaftlicher Materialien für die Leiteinlagen erkauft.

### DARSTELLUNG DER ERFINDUNG

Der Erfindung liegt die Aufgabe zugrunde, bei einer statischen elektrischen Vorrichtung, insbesondere Transformator, der eingangs genannten Art eine Wicklungsanordnung zu schaffen, bei der mit einfachen Mittel eine Homogenisierung des elektrostatischen Randfeldes möglich ist, so dass eine deutliche Reduzierung der Isolationsabstände und damit der Gesamtabmessungen und des Gesamtgewichtes erzielt wird.

Erfindungsgemäss wird diese Aufgabe durch die Merkmale des ersten Anspruchs gelöst.

Die Vorteile der Erfindung sind unter anderem darin zu sehen, dass durch eine gestufte Verjüngung einer Wicklung mittels Anordnung von Scheiben oder Scheibenwicklungen an den stirnseitigen Randbereichen der Wicklungen eine kontrollierte Steuerung und damit Homogenisierung der elektrostatischen Randfelder ermöglicht wird. Hierbei ist von besonderem Vorteil, dass die gesamte Wicklungsanordnung frei von aufwendigen Schutzringen oder Schirmringen oder Leiteinlagen zur Steuerung von elektrostatische Randfeldern bleibt.

Eine derartige Wicklungsanordnung ermöglicht eine Reduktion des Isolationsabstandes zwischen geerdeten Bauteilen und Wicklungen und zwischen benachbarten Wicklungen. Demzufolge werden kleinere, kompaktere Gesamtabmessungen erzielt mit entsprechend geringerem Materialaufwand und geringerem Gewicht für Wicklungen, Isolation, den Eisenkern und das Eisenjoch.

Eine bevorzugte Ausführungsform der Erfindung sieht vor, dass die stirnseitigen Randbereiche der Wicklung stufenförmig in der Art einer Pyramide mit nach aussen abnehmender radialer Wicklungsbreite mittels dreier Scheiben oder Scheibenwicklungen begrenzt werden, wobei die Wicklung und die Scheiben oder Scheibenwicklungen einen gemeinsamen mittleren Radius aufweisen. Desweiteren ist es hierbei von Vorteil, wenn die Unterspannungswicklung den Eisenkern umgibt und die Oberspannungswicklung die Unterspannungswicklung koaxial ummantelt.

### KURZE BESCHREIBUNG DER ZEICHNUNG

In der Zeichnung ist ein Ausführungsbeispiel der Erfindung anhand einer Wicklungsanordnung für einen Transformator vereinfacht dargestellt.

Es zeigen:
- Fig. 1: einen Teillängsschnitt durch einen Eisenkern mit zwei koaxial auf ihm angeordneten Wicklungen;
- Fig. 2: eine weitere erfindungsgemässe Ausführungsvariante;

Es sind nur die für das Verständnis der Erfindung wesentlichen Elemente gezeigt. Nicht dargestellt sind beispielsweise die elektrischen Verbindungen der Wicklungen und ihrer zugehörigen Scheiben oder Scheibenwicklungen und die Gattung der Wicklungen selbst.

### WEG ZUR AUSFÜHRUNG DER ERFINDUNG

Fig. 1 zeigt eine Wicklungsanordnung im Längsschnitt, bei der eine Unterspannungswicklung 2 und eine Oberspannungswicklung 15 konzentrisch um einen Eisenkern 1 angeordnet sind. Es ist dabei lediglich ein Ausschnitt gezeigt. Bei derartigen Wicklungen 2, 15 kommt es vorwiegend im stirnseitigen Randbereich 3, also in dem Bereich der Wicklungen 2, 15, die einem Eisenjoch 18 zugewandt sind, zu Feldstärkeerhöhungen des elektrostatischen Feldes. Dabei sind die Erhöhungen dieser sogenannten elektrostatischen Randfelder besonders deutlich zwischen stirnseitigen Randbereichen 3 benachbarter Wicklungen, also zwischen der Unterspannungswicklung 2 und der Oberspannungswicklung 15, ausgeprägt. Diesen elektrostatischen Randfeldern wurde bisher vor allem mittels aufwendiger Isolationsanordnungen entgegengewirkt.

Die vorliegende erfinderische Lösung geht demgegenüber davon aus, die elektrostatischen Randfeldern mittels besonderer Ausgestaltung der stirnseitigen Randbereiche 3 der Wicklungen 2, 15 derart zu steuern, sodass hier keine Feldstärkeerhöhungen des elektrostatischen Feldes mehr zu verzeichnen sind. Die auf diese Art geschaffene Homogenisierung des Feldes ermöglicht eine erhebliche Reduktion des Isolationsaufwandes; insbesondere auf Schutz- oder Schirmringe oder Leiteinlagen, die aus genannten Dokumenten des Standes der Technik bekannt sind, kann völlig verzichtet werden.

Eine erste Ausführungsform der Erfindung umfasst die Unterspannungswicklung 2, die mit der Oberspannungswicklung 15 konzentrisch um den Eisenkern 1 angeordnet ist. Die Unterspannungswicklung 2 ist von einer Kernmitte 16 mit einen Innenradius 4 beabstandet, und weist zwischen diesem Innenradius 4 und einem Aussenradius 5 einen mittleren Radius 6 auf. Der Querschnitt der Unterspannungswicklung 2 ist somit begrenzt zwischen dem Aussenradius 6 und dem Innenradius 4 zu einer Wicklungsbreite 7.

An beiden stirnseitigen Randbereichen 3 der Unterspannungswicklung 2, also an den Seiten der Wicklung, die einem Eisenjoch 18 zugewandt sind, ist diese Unterspannungswicklung 2 mit jeweils drei Scheiben oder Scheibenwicklungen 8, 13, 14 versehen. Im folgenden werden die Scheiben oder Scheibenwicklungen 8, 13, 14 nur noch Scheibenwicklung genannt. Die Scheibenwicklung 8 weist zwischen einem Aussenradius 10 und einem Innenradius 9 eine Wicklungsbreite 12 auf, und ihr mittlerer Radius 10 fällt mit dem mittleren Radius 6 der Unterspannungswicklung 2 zusammen. Die Wicklungsbreite 12 der Scheibenwicklung 8 ist kleiner als die Wicklungsbreite 7 der Unterspannungswicklung 2, und die zum Eisenjoch 18 hin angeordneten, der Scheibenwicklung 8 benachbarten Scheibenwicklungen 13, 14, weisen jeweils ebenfalls eine kleinere Wicklungsbreite als die jeweils nach innen zur Unterspannungswicklung 2 hin benachbarte Scheibenwicklung. Somit ergibt die Anordnung der Scheibenwicklungen 8, 13, 14 einen pyramidalen Abschluss der stirnseitigen Randbereiche 3 der Unterspannungswicklung 2.

Die Oberspannungswicklung 15, die in einem Isolationsabstand 17 die Unterspannungswicklung 2 umgibt, zeigt an ihren stirnseitigen Randbereichen 3 die gleiche Anordnung von Scheibenwicklungen wie die Unterspannungswicklung 2.

Diese Anordnung von Scheibenwicklungen an den Wicklungen 2, 15 homogenisiert zum einen das im Betrieb auftretende elektrostatische Feld zwischen den Wicklungen 2, 15 und geerdeten Bauteilen, wie der Eisenkern 1 und das Eisenjoch 18, und zum anderen wird insbesondere das Auftreten von elektrostatischen Feldstärkeerhöhungen in den stirnseitigen Randfeldern zwischen den Wicklungen 2, 15 unterbunden. Die hieraus sich ergebenden Vorteile umfassen eine wesentliche Reduktion des Innenradius 4 der Unterspannungswicklung 2 und des Isolationsabstandes 17 zwischen der Unterspannungswicklung 2 und der Oberspannungswicklung 15, eine Verkleinerung sämtlicher geometrischen Abmessungen mit den hierdurch verknüpften Einsparungen hinsichtlich des elektrischen Leitermaterials und des verbauten Eisens und nicht zuletzt das Weglassen von Schutz- oder Schirmringen oder Leiteinlagen, die bisher zur Homogenisierung von elektrostatischen Randfeldern Anwendung fanden.

Ohne den Erfindungsgedanken zu verlassen, zeigt Fig. 2 eine weitere Ausführungsform, bei der die Scheibenwicklungen 8, 13, 14 auch zum Eisenjoch 18 hin in Stufen eine kleinere Wicklungsbreite aufweisen. Allerdings fallen die mittleren Radien der Scheibenwicklungen 8, 13, 14 nicht mehr mit dem mittleren Radius der Unterspannungswicklung 2 zusammen, wie es beispielhaft für den mittleren Radius 10 der Scheibenwicklung 8 gezeigt ist. In der hier dargestellten Ausführungsvariante fallen die inneren Radien, wie zu Beispiel der Innenradius 9 der Scheibenwicklung 8, mit dem Innenradius 4 der Unterspannungswicklung 2 zusammen, und die Aussenradien der Scheibenwicklungen an der Oberspannungswicklung 15 fallen mit deren Aussenradius zusammen. Somit ergibt sich eine spiegelbildliche Treppenform der Scheibenwicklungen an den Wicklungen 2, 15, wenn man von der Mitte des Isolationsabstandes 17 her die Wicklungen 2, 15 betrachtet.

Selbstverständlich ist die Erfindung nicht auf die gezeigten und beschriebenen Ausführungsbeispiele beschränkt. So ist auch eine andere Anordnung der Scheibenwicklungen 8, 13. 14 denkbar, bei denen weder deren Innenradius noch deren Aussenradius mit einem geometrischen Radius (Innenradius, Aussenradius) der zugehörigen Unterspannungswicklung 2 oder Oberspannungswicklung 15 zusammenfällt. Desweiteren ist es sicherlich auch möglich die Oberspannungswicklung 15 um den Eisenkern 1 anzuordnen und die Unterspannungswicklung 2 konzentrisch um die Oberspannungswicklung 15.
Von der Erfindung nicht näher spezifiziert bleibt die Gattung der Unterspannungswicklung 2 und Oberspannungswicklung 15 selbst. Hierbei können die in der Praxis üblichen Wicklungstypen Anwendung finden, wie beispielsweise Zylinderwicklungen oder Lagenwicklungen.

### BEZUGSZEICHENLISTE

- 1: Eisenkern
- 2: Unterspannungswicklung
- 3: stirnseitige Randbereiche
- 4: erster Innenradius
- 5: erster Aussenradius
- 6: erster mittleren Radius
- 7: erste radiale Wicklungsbreite
- 8: Scheibe oder Scheibenwicklung
- 9: zweiter Innenradius
- 10: zweiter Aussenradius
- 11: zweiter mittleren Radius
- 12: zweite radiale Wicklungsbreite
- 13: Scheibe oder Scheibenwicklung
- 14: Scheibe oder Scheibenwicklung
- 15: Oberspannungswicklung
- 16: Kernmitte
- 17: Isolationsabstand
- 18: Eisenjoch

## Patentansprüche

1. Statische elektrische Vorrichtung, insbesondere Transformator, umfassend einen Eisenkern (1) und mindestens eine Wicklung (2), die auf dem Eisenkern (1) angeordnet ist, welche Wicklung (2) zwischen ihren stirnseitigen Randbereichen (3) einen ersten Innenradius (4), einen ersten Aussenradius (5) und einen ersten mittleren Radius (6) aufweist, wobei die Differenz zwischen dem ersten Aussenradius (5) und dem ersten Innenradius (4) eine erste radiale Wicklungsbreite (7) darstellt,
dadurch gekennzeichnet,
dass die stimseitigen Randbereiche (3) der Wicklung (2) mindestens jeweils eine Scheibe oder Scheibenwicklung (8) aufweisen, welche Scheibe oder Scheibenwicklung (8) einen zweiten Innenradius (9), einen zweiten Aussenradius (10) und einen zweiten mittleren Radius (11) aufweist, wobei die Differenz zwischen dem zweiten Aussenradius (10) und dem zweiten Innenradius (9) eine zweite radiale Wicklungsbreite (12) darstellt, welche zweite radiale Wicklungsbreite (12) der Scheibe oder Scheibenwicklung (8) kleiner ist als die erste radiale Wicklungsbreite (7), wobei der zweite mittlere Radius (11) der Scheibe oder Scheibenwicklung (8) grösser ist als der erste Innenradius (4) der Wicklung (2) und wobei der zweite mittlere Radius (11) der Scheibe oder Scheibenwicklung (8) kleiner ist als der erste Aussenradius (5) der Wicklung (2).

2. Statische elektrische Vorrichtung nach Anspruch 1,
dadurch gekennzeichnet,
dass der erste mittlere Radius (6) der Wicklung (2) gleich dem zweiten mittleren Radius (11) der Scheibe oder Scheibenwicklung (8) ist.

3. Statische elektrische Vorrichtung nach Anspruch 1 oder 2,
dadurch gekennzeichnet,
dass die stirnseitigen Randbereiche (3) der Wicklung (2) jeweils eine Anzahl in Stufen angeordnete Scheiben oder Scheibenwicklungen (13, 14) aufweisen, wobei an die Wicklung (2) die Scheibe oder Scheibenwicklung (8) mit der zweiten radiale Wicklungsbreite (12) angrenzt und jede nach aussen folgende Scheibe oder Scheibenwicklung (13, 14) in Stufen eine kleinere radiale Wicklungsbreite aufweist als die jeweils nach innen, also zur Wicklung (2) hin benachbarte Scheibe oder Scheibenwicklung.

4. Statische elektrische Vorrichtung nach Anspruch 3,
dadurch gekennzeichnet,
dass die stirnseitigen Randbereiche (3) der Wicklung (2) jeweils drei Scheiben oder Scheibenwicklungen (8, 13, 14) aufweisen.

5. Statische elektrische Vorrichtung nach Anspruch 1,
dadurch gekennzeichnet,
dass die Wicklung (2) frei ist von einem Schutzring, Schirmring oder Leiteinlage zur elektrostatischen Feldsteuerung.
